# EUROPÄISCHE PATENTSCHRIFT

(11) **EP 0 748 896 B1**
(45) Veröffentlichungstag und Bekanntmachung des Hinweises auf die Patenterteilung: **11.09.2002**
(21) Anmeldenummer: 96109215.2
(22) Anmeldetag: 07.06.1996
(51) Int. Cl.: D21H 21/48, D21H 21/42, B42D 15/10

(54) **Sicherheitsdokument und Verfahren zu seiner Herstellung**
Security document and process for production thereof
Document de sécurité et son procédé de fabrication

(30) Priorität: 09.06.1995 DE 19521048
(43) Veröffentlichungstag der Anmeldung: 18.12.1996
(73) Patentinhaber: Giesecke & Devrient GmbH, 81677 München (DE)
(72) Erfinder: Kaule, Wittich, Dr., 82275 Emmering (DE)
(74) Vertreter: Klunker . Schmitt-Nilson . Hirsch

(56) Entgegenhaltungen:
- EP-A- 0 354 759
- EP-A- 0 650 142
- WO-A-92/11142
- DE-A- 1 696 245
- DE-A- 2 449 835
- DE-A- 2 451 796
- DE-A- 2 754 267
- DE-A- 3 545 647
- DE-A- 4 101 301
- US-A- 5 143 583
- US-A- 5 181 021

## Beschreibung

Die Erfindung betrifft ein Sicherheitsdokument, insbesondere, Banknote, Ausweiskarte oder dergleichen, mit einem Sicherheitselement, welches wenigstens teilweise mit einem magnetischen Material versehen ist, sowie ein Verfahren zur Herstellung des Sicherheitselement . Desweiteren betrifft die Erfindung das Sicherheitselement selbst, sowie ein Verfahren zur Herstellung des Sicherheitselements.

Sicherheitsdokumente mit magnetischen Materialien, die auf oder in dem Dokument angeordnet sind, sind seit langem bekannt. Die magnetischen Materialien können dabei beispielsweise in Form von Streifen aufgebracht oder auf separaten Trägermaterialien angeordnet sein, die wiederum mit dem Dokument fest verbunden werden.

Ein derartiges Sicherheitsdokument ist beispielsweise aus der DE-A- 16 96 245 bekannt. In dieser Schrift wird ein Verfahren offenbart, bei dem ein geeignetes Trägermaterial, wie z.B. Seide, Baumwolle oder Kunststoff mit einer magnetischen Überzugsmischung versehen und anschließend in ein Sicherheitsdokument eingebettet wird. Das Sicherheitsdokument läßt sich anhand des eingebrachten Sicherheitselementes, insbesondere eines eingebrachten Sicherheitsfadens, maschinell eindeutig identifizieren.

Aus der DE-A- 41 01 301 ist darüber hinaus ein Sicherheitsdokument bekannt, in welches ein magnetisches Sicherheitselement eingebracht ist, bei dem die magnetische Beschichtung weichmagnetische Pigmente aufweist. Diese hellgrau bis silbrigen Pigmente werden einem geeigneten Firnis beigemischt und zusammen mit diesem auf ein Trägermaterial aufgestrichen und anschließend in das Sicherheitsdokument eingebettet, so daß das eingebrachte magnetische Sicherheitselement im Auflicht kaum in Erscheinung tritt.

Die Prüfung von Sicherheitsdokumenten, die magnetische Sicherheitselemente aufweisen, kann, wie z.B. in der DE-C- 27 54 267 beschrieben, unter anderem so durchgeführt werden, daß die Koerzitivität des Elementes gemessen wird.

Bislang werden in Sicherheitsdokumenten meist handelsübliche Eisenoxide verwendet, wie sie auch in der Tonband- und Videotechnik Anwendung finden. Hierbei handelt es sich üblicherweise um FE₃O₄ mit einer Koerzitivität im Bereich von ca. 350 bis 1000 Oe, wobei diese mittlere Koerzitivität eine relativ einfache Magnetisierbarkeit und gleichzeitig eine ausreichende Permanentmagnetisierung gewährleistet. Fälschungen von Sicherheitsdokumenten, die unter Verwendung handelsüblicher Tonbänder den Eindruck eines echten Sicherheitsfadens vortäuschen, sind daher nicht ausgeschlossen.

Allerdings ist beispielsweise aus den Druckschriften DE-A- 24 51 796, DE-A- 24 29 835, EP-A- 0 650 142, US-A- 5, 143, 583 die Verwendung von niedrigkoerzitivem Material von teilweise weit unter 350 Oe bekannt.

Die Aufgabe der vorliegenden Erfindung besteht somit darin, ein Sicherheitsdokument mit einem magnetischen Sicherheitselement sowie ein Verfahren zur Herstellung dieses Sicherheitsdokuments und ein Verfahren zur Herstellung des Sicherheitselements vorzuschlagen, wobei die magnetischen Eigenschaften so ausgebildet sind, daß sie nur schwer nachahmbar sind.

Diese Aufgabe wird erfindungsgemäß durch die in den unabhängigen Ansprüchen genannten Merkmale gelöst.

Der Grundgedanke der Erfindung besteht darin, als Sicherheitselement einen Träger zu verwenden, der mit einer definierten, niedrigkoerzitiven magnetischen Schicht beschichtet wurde. Wegen der geringen Koerzitivität und der daraus resultierenden raschen Entmagnetisierung auch unter Einfluß schwacher Felder, erlauben derartige magnetische Schichten zwar keine permanente Datenspeicherung, jedoch besitzen sie gegenüber den herkömmlichen mittelkoerzitiven magnetischen Beschichtungen den Vorteil, daß sie im Handel unüblich sind. Da die Koerzitivität eines Materials unabhängig von anderen magnetischen Werten, z.B. der Remanenz, eingestellt werden kann, ist es möglich, die erfindungsgemäßen magnetischen Materialien in das Dokument einzubringen, wobei sich die magnetischen Materialien ausschließlich im Wert der Koerzitivität von den bisher verwendeten unterscheiden. Dies birgt den Vorteil in sich, daß die üblichen Eigenschaften des magnetischen Materials, wie beispielsweise die Remanenz, mit allen bereits vorhandenen Standardsensoren gemessen werden können, während als zusätzlicher Sicherungseffekt die niedrige und bevorzugt definierte Koerzitivität des magnetischen Materials ausschließlich mit Spezialsensoren feststellbar ist. Eine Nachstellung des neuen magnetischen Sicherheitselementes im Dokument wird somit nahezu unmöglich.

Gemäß einer bevorzugten Ausführungsform wird Eisen als magnetisches Material verwendet, das auf einen Träger aufgedampft wird. Die gewünschte Koerzitivität der aufgebrachten Eisenschicht läßt sich unabhängig von ihrer Dicke über die Herstellungsparameter einstellen. Wird die Schicht beispielsweise in mehreren separaten Aufdampf schritten aufgebracht, so wird eine niedrigere Koerzitivität erreicht, als beim kontinuierlichen Aufdampfen der gesamten Schicht gleicher Gesamtdicke. Ferner gilt, je weniger Verunreinigungen im Material enthalten sind, desto geringer ist die Koerzitivität.

Bei ein und derselben Gesamtschichtdicke und dem gleichen magnetischen Material können somit unterschiedliche Koerzitivitäten eingestellt werden. Das Herstellungsverfahren läßt sich alternativ auch so durchführen, daß für unterschiedliche Gesamtschichtdicken gleiche Koerzitivitätswerte erzielt werden.

Im Gegensatz zur Koerzitivität sind andere magnetische Eigenschaften, wie z.B. die Remanenz, abhängig von der Menge des aufgebrachten Eisens und weitgehend unabhängig von dem Herstellungsverfahren der Schicht.

Dadurch können Eisenschichten mit gleicher Schichtdicke hergestellt werden, die eine einheitliche Remanenz aufweisen, jedoch unterschiedliche Koerzitivitäten haben. Umgekehrt lassen sich auch Beschichtungen aufbringen, die eine einheitliche Koerzitivität jedoch unterschiedliche Schichtdicken und somit unterschiedliche Remanenzen aufweisen.

Diese Tatsache bringt den Vorteil mit sich, daß der Datenträger mit dem erfindungsgemäßen magnetischen Material zunächst mit Standardsensoren beispielsweise daraufhin untersucht werden kann, ob magnetische Materialien im Datenträger vorhanden sind, welche eine hinreichend große Remanenz aufweisen. Im Anschluß daran läßt sich überprüfen, ob das magnetische Material den für die Echtheitserkennung erforderlichen Koerzitivitätswert aufweist.

Alternativ ist es auch im Sinne der Erfindung, kristalline, pulverförmige niedrigkoerzitive Materialien zu verwenden, die in ein Bindemittel eingemischt und verdruckt werden können.

Weitere Ausführungsbeispiele und Vorteile werden anhand der nachstehenden Figuren erläutert. Es zeigen:
- Fig. 1: ein Sicherheitsdokument mit einem eingelagerten Sicherheitselement,
- Fig. 2: einen Sicherheitsfaden mit einer niedrigkoerzitiven Magnetschicht im Querschnitt,
- Fig. 3: einen Negativschrift-Sicherheitsfaden mit einer niedrigkoerzitiven Beschichtung,
- Fig. 4: einen Negativschrift-Sicherheitsfaden mit einer niedrigkoerzitiven Beschichtung und einer dünnen Metallschichtauflage im Querschnitt,
- Fig. 5: einen Negativschrift-Sicherheitsfaden mit einer niedrigkoerzitiven Beschichtung und zwei dünnen Metallschichtauflagen im Querschnitt.

Fig. 1 zeigt eine Banknote 1 mit einem eingelagerten Sicherheitsfaden gemäß der Erfindung. Der Faden ist vollständig in das Papierinnere eingebettet, was durch die gestrichelte Linie angedeutet wird. Es ist jedoch ebenso möglich, den Faden in Teilbereichen oder vollständig an die Oberfläche der Banknote treten zu lassen, so daß ein sogenannter Fenstersicherheitsfaden entsteht. Darüber hinaus läßt sich das Sicherheitselement in das Wertdokument auch in Form von Planchetten oder Melierfasern an bestimmten Stellen des Sicherheitsdokumentes einbringen.

Der erfindungsgemäße Sicherheitsfaden ist im Querschnitt entlang der Schnittlinie A - B in Fig. 2 dargestellt. Hierbei ist auf einem Träger 3, der üblicherweise aus einem Kunststoffmaterial besteht, eine magnetisierbare Eisenschicht 4 aufgebracht, die eine Koerzitivität von 100 Oe aufweist. Die magnetisierbare Schicht 4 kann. jedoch auch aus Nickel oder einer magnetischen Legierung bestehen. Einzige Bedingung ist, daß die Koerzitivität der Schicht zwischen ca. 10 und ca. 250, bevorzugt zwischen 20 und 150 Oe liegt. Die Dicke der magnetisierbaren Schicht hat im wesentlichen keinen Einfluß auf die Koerzitivität und läßt sich bei üblicher Wahl der Verfahrensparameter zwischen 0,05 und 1 µm einstellen.

Entsprechend den aufgebrachten Schichtdicken und je nach verwendetem Material werden bei dieser Vorgehensweise Remanenzen eingestellt, deren Werte bevorzugt zwischen mehr als 100 und 1000 nWb/m liegen.

Zur Herstellung des erfindungsgemäßen Sicherheitsfadens wird das magnetisierbare Material, beispielsweise Eisen, in mehreren Arbeitsgängen in Einzelschichten aufgedampft, so daß die Schichtdicke der magnetisierbaren Gesamtschicht 0,1 µm beträgt. Durch das Aufdampfen der Schicht in mehreren separaten Arbeitsgängen wird eine Koerzitivität von ca. 20 Oe erreicht. Die Remanenz liegt hierbei bei etwa 150 nWb/m. Alternativ läßt sich die Koerzitivität durch eine Änderung der Verfahrensparameter bei gleicher Schichtdicke ändern, wobei auch die Remanenz jedoch gleich bleibt. Hierzu wird die magnetisierbare Schicht in der Schichtdicke von 0,1 µm in einem einzigen Arbeitsgang aufgedampft, was zu einer Koerzitivität von 100 Oe und einer Remanenz von 150 nWb/m führt. Die gleiche Koerzitivität von 100 Oe mit höherer Remanenz läßt sich dadurch herstellen, daß die Schichtdicke auf 0,2 µm erhöht wird und das Aufdampfen wiederum in einem einzigen Arbeitsgang erfolgt, denn die Änderung der Schichtdicke beeinflußt die Koerzitivität im wesentlichen nicht. Die Remanenz hingegen steigt dabei auf einen Wert. von ca. 300 nWb/m. Auf diese Weise lassen sich also gezielt Schichten herstellen, die als gemeinsame Eigenschaft eine einheitliche Koerzitivität bei unterschiedlicher Schichtdicke aufweisen, während andere magnetische Eigenschaften, wie etwa die Remanenz, für jede Schichtdicke verschieden sind.

Das magnetische Material läßt sich beispielsweise durch eine widerstandsbeheizte Verdampfung von Reineisen aufbringen. Die Schichten lassen sich jedoch auch durch anodische Lichtbogenverdampfung oder Elektronenstrahlverdampfung herstellen. Ebenso ist es möglich, ein verdruckbares magnetisches Material zu verwenden, das eine entsprechend geringe Koerzitivität aufweist.

Informationen, wie Bilder, Logos oder Schriftzüge, lassen sich durch allgemein übliche Verfahren in das Sicherheitselement einbringen. Diese können beispielsweise dadurch erzeugt werden, daß die Anlagerung der magnetischen Schicht in Teilbereichen verhindert wird oder die magnetische Schicht nach dem Aufbringen gezielt entfernt wird, so daß beispielsweise der in Fig. 3 gezeigte Faden, der mit dem Schriftzug PL versehen wurde, hergestellt werden kann. Die Schriftzeichen 6 werden hierbei z.B. durch lokales Entfernen der magnetisierbaren Eisenschicht mit Hilfe eines Laserstrahls erzeugt. Selbstverständlich können jedoch auch andere Verfahren benutzt werden, mit denen die Negativschriftzeichen in den Faden eingebettet werden, wie z.B. die in der WO-A-92/11142, beschriebenen Verfahren.

Um das optische Erscheinungsbild des Fadens weiter zu verbessern, kann, wie in Fig. 4 gezeigt, über der magnetisierbaren Schicht 4 eine dünne Metallschicht 5 aufgebracht werden. In diesem Zusammenhang ist auch die Verwendung von farbigen Metallschichten möglich, welche das Erscheinungsbild des Fadens weiterhin verbessert. Die zusätzliche Metallschicht, die beispielsweise aus Aluminium besteht, kann vor dem Einbringen der Zeichen 6 auf die magnetische Schicht 4 aufgebracht werden, so daß beim Einbringen der Zeichen auch die Metallschicht 5 in diesem Bereich vollständig entfernt wird.

In Fig. 5 ist eine weitere Ausführungsform des erfindungsgemäßen Sicherheitselementes gezeigt. Hierbei wird. auf einen Träger 3 zunächst eine Metallschicht 5 aufgetragen, auf welche in einem weiteren Arbeitsgang die magnetisierbare Schicht mit geringer Koerzitivität aufgetragen wird. Zusätzlich wird auf die magnetische. Schicht 4 eine weitere metallische Schicht 7 aufgebracht. Die Verwendung zweier dünner Metallschichten erscheint immer dann geboten, wenn der Faden im Papier im Auf- und Durchlicht ein einheitliches Erscheinungsbild zeigen soll. Durch diese Maßnahme wird die magnetische Schicht von beiden Seiten her abgedeckt, und die eingebrachten Zeichen erscheinen von beiden Seiten deutlich als höhertransparente Bereiche.

Durch die Verwendung unterschiedlicher metallischer Materialien für die Abdeckung des magnetischen Materials lassen sich zusätzlich farbliche Effekte erzeugen, die dem Sicherheitselement neben seiner nun durchgehenden Leitfähigkeit ein optisch prüfbares Sicherheitsmerkmal verleihen. So lassen sich z. B. durch die Verwendung von Cu-Legierungen Goldtöne erzeugen. Ähnliche Farbeffekte lassen sich selbstverständlich durch das Aufbringen von farbigen durchscheinenden Lackschichten auf Aluminium erzeugen.

Die oben bereits beschriebenen, in den Sicherheitsfaden eingebrachten Informationen können in Positiv- oder Negativform vorliegen. Selbstverständlich lassen sich die Informationen auch durch geeignete Druckverfahren, wie etwa dem Mikrodruck, sowohl auf die Oberfläche der metallischen Schicht 5 oder 7 wie auch auf die Oberfläche der magnetisierbaren Schicht 4 aufbringen.

Die Zahl der Varianten, mit denen Schriftzeichen, Bilder oder Logos in einen magnetischen Faden eingebracht werden können, sind groß und wurden bereits in der WO-A-92/11142 beschrieben. Die dort angegebenen Verfahrensvarianten sind entsprechend auch beim erfindungsgemäßen Datenträger anwendbar.

Um das Sicherheitsdokument mit dem ein- oder aufgebrachten Sicherheitselement auf seine Authentizität hin zu prüfen, wird das Sicherheitspapier in ein Prüfgerät eingeführt. Bei der Prüfung des Dokumentes an sich kann zunächst das Sicherheitsdokument dahingehend untersucht werden, ob ein magnetisierbares Sicherheitselement vorliegt. Hierzu kann zunächst eine beliebige magnetische Eigenschaft ermittelt werden, wobei z.B. die Remanenz gemessen wird. Diese sollte einen Mindestwert aufweisen, der über den Remanenzwerten von Druckfarben liegt, die üblicherweise auf dem Datenträger verwendet werden. Solche Remanenzwerte sind bevorzugt über 100 nWb/m angesiedelt. Sofern dieser Test positiv ausfällt, wird das Sicherheitselement einem weiteren Test unterzogen, bei dem geprüft wird, ob ein bestimmter Koerzitivitätswert meßbar ist. Durch einen Vergleich des gemessenen Koerzitivitätswertes mit einem für dieses Dokument spezifischen kann die Echtheit des Dokumentes nachgewiesen werden. Wesentlich bei dem jeweils angewendeten Verfahren ist die sichere Ermittlung des Koerzitivitätswertes des Sicherheitselementes, wobei nicht einmal zwingend ein Vergleich mit etwaigen gespeicherten Werten erfolgen muß. Dies ist insbesondere immer dann der Fall, wenn ohnehin klar ist, welcher Koerzitivitätswert bei der Messung die Echtheit des Dokumentes nachweist.

## Patentansprüche

1. Sicherheitsdokument, insbesondere Banknote (1) Ausweiskarte oder dergleichen, mit einem Sicherheitselement (2), welches zur automatischen Echtheitsprüfung des Dokumentes wenigstens teilweise mit einem magnetischen Material (4) versehen ist, **dadurch gekennzeichnet, daß** das magnetische Material (4) eine Koerzitivität von 10 bis 250 Oe und eine Remanenz von mehr als 100 nWb/m aufweist.

2. Sicherheitsdokument nach Anspruch 1, **dadurch gekennzeichnet, daß** das magnetische Material (4) auf einem Träger (3) in dem Sicherheitsdokument vorliegt.

3. Sicherheitsdokument nach einem der Ansprüche 1 oder 2, **dadurch gekennzeichnet, daß** das magnetische Material (4) aus Eisen, Nickel oder einer magnetischen Legierung besteht.

4. Sicherheitsdokument nach einem der Ansprüche 2 bis 3, **dadurch gekennzeichnet, daß** die magnetisierbare Schicht (4) aus wenigstens zwei Einzelschichten aufgebaut ist.

5. Sicherheitsdokument nach einem der Ansprüche 1 bis 3, **dadurch gekennzeichnet, daß** das magnetische Material (4) in einer Dicke von 0,05 bis 1 µm vorliegt.

6. Sicherheitsdokument nach einem der Ansprüche 2 bis 5, **dadurch gekennzeichnet, daß** das Sicherheitselement (2) in Form eines Fadens vorliegt.

7. Sicherheitsdokument nach einem der Ansprüche 2 bis 5, **dadurch gekennzeichnet, daß** das Sicherheitselement (2) in Form von Planchetten oder Melierfasern vorliegt.

8. Sicherheitsdokument nach einem der Ansprüche 1 bis 7, **dadurch gekennzeichnet, daß** das Sicherheitselement Informationen (6) in Positivoder Negativform aufweist.

9. Sicherheitsdokument nach einem der Ansprüche 1 bis 8, **dadurch gekennzeichnet, daß** über und/oder unter der magnetischen Beschichtung eine Metallschicht (7 bzw. 5) liegt.

10. Sicherheitsdokument nach Anspruch 9, **dadurch gekennzeichnet, daß** die Metallschicht (7,5) Aluminium oder ein Cu-Legierung ist.

11. Sicherheitselement (2), welches zur automatischen Echtheitsprüfung eines Dokuments (1) wenigstens teilweise mit einem magnetischen Material (4) versehen ist, **dadurch gekennzeichnet, daß** das magnetische Material (4) eine Koerzitivität von 10 bis 250 Oe und eine Remanenz von mehr als 100 nWb/m aufweist.

12. Verfahren zur Herstellung eines Sicherheitselements (2), welches aus einer Folie (3) mit magnetischer Beschichtung (4) besteht, **dadurch gekennzeichnet, daß**
- auf einem Substrat (3) zumindest teilweise ein magnetisierbares Material so auf- oder eingebracht wird, daß eine magnetisierbare Schicht (4) entsteht, die eine Koerzitivität von 10 bis 250 Oe und eine Remanenz von mehr als 100 nWb/m aufweist,
- das Substrat (3) mit der aufgebrachten Schicht (4) in Sicherheitselemente (2) geschnitten wird.

13. Verfahren nach Anspruch 12, **dadurch gekennzeichnet, daß** das magnetisierbare Material (4) zunächst auf einen Träger aufgebracht wird und zusammen mit diesem Träger in oder auf das Substrat (3) eingebracht wird.

14. Verfahren nach einem der Ansprüche 12 oder 13, **dadurch gekennzeichnet, daß** als magnetisierbares Material (4) Eisen, Nickel oder eine magnetische Legierung verwendet wird.

15. Verfahren nach einem der Ansprüche 12 bis 14, **dadurch gekennzeichnet, daß** das magnetisierbare Material (4) in einer Dicke von 0,05 bis 1 µm aufgebracht wird.

16. Verfahren nach einem der Ansprüche 12 bis 15, **dadurch gekennzeichnet, daß** das magnetisierbare Material (4) durch Aufdampfen oder Aufdrucken aufgebracht wird.

17. Verfahren nach einem der Ansprüche 12 bis 16, **dadurch gekennzeichnet, daß** das magnetisierbare Material (4) durch das Aufbringen mehrerer Einzelschichten aufgebracht wird.

18. Verfahren nach Anspruch 12 bis 15, **dadurch gekennzeichnet, daß** das magnetisierbare Material (4) durch Auftragen magnetischer Partikel erfolgt, deren Koerzitivität in einem vorhergehenden Arbeitsgang auf 10 bis 250 Oe festgelegt wurde.

19. Verfahren nach Anspruch 12 bis 15, **dadurch gekennzeichnet, daß** das magnetisierbare Material (4) durch Aufbringen einer Einzelschicht aufgetragen wird.

20. Verfahren nach Anspruch 12 bis 19, **dadurch gekennzeichnet, daß** über und/oder unter der magnetischen Beschichtung (4) eine Metallschicht (7 bzw. 5) aufgebracht wird.

21. Verfahren nach Anspruch 12, **dadurch gekennzeichnet, daß** das Aufbringen des magnetisierbaren Materials (4) durch widerstandsbeheizte Verdampfung, anodische Lichtbogenverdampfung oder Elektronenstrahlverdampfung erfolgt.

22. Verfahren nach einem der Ansprüche 13 bis 21, **dadurch gekennzeichnet, daß** nach dem Aufbringen der magnetischen Schicht (4) eine Cleartext-Information (6) durch lokales Entfernen einer der Schichten (4,5,7) auf dem Träger (3) eingebracht wird.

23. Verfahren nach Anspruch 13, **dadurch gekennzeichnet, daß** die magnetische Beschichtung (4) in Form einer Cleartext-Information, z.B. durch Aufdrucken, aufgebracht wird.

24. Verfahren nach Anspruch 20, **dadurch gekennzeichnet, daß** über der Metallschicht (5,7) eine farbige Lackschicht aufgebracht wird.

25. Verfahren zur Herstellung eines Sicherheitsdokumentes, insbesondere Banknote (1), Ausweiskarte oder dergleichen, mit einem Sicherheitselement (2), welches aus einer Folie (3) mit magnetischer Beschichtung (4) besteht, **dadurch gekennzeichnet, daß**
- auf einen Substrat (3) zumindest teilweise ein magnetisierbares Material so auf- oder eingebracht wird, daß eine magnetisierbare Schicht (4) entsteht, die eine Koerzitivität von 10 bis 250 Oe und eine Remanenz von mehr als 100 nWb/m aufweist,
- das Substrat (3) mit der aufgebrachten Schicht in Sicherheitselemente (2) geschnitten wird und
- das Sicherheitselement (2) auf bzw. in das Sicherheitsdokument auf- bzw. eingebracht wird.

## Claims

1. A security document, in particular bank note (1), identity card or the like, having a security element (2) provided at least partly with a magnetic material (4) for automatic authenticity testing of the document, **characterized in that** the magnetic material (4) has a coercivity of from 10 to 250 Oe and a remanence of more than 100 nWb/m.

2. A security document according to claim 1, **characterized in that** the magnetic material (4) is present in the security document on a carrier (3).

3. A security document according to claim 1 or 2, **characterized in that** the magnetic material (4) consists of iron, nickel or a magnetic alloy.

4. A security document according to claim 2 or 3, **characterized in that** the magnetizable layer (4) is constructed from at least two single layers.

5. A security document according to any of claims 1 to 3, **characterized in that** the magnetic material (4) is present in a thickness of from 0.05 to 1 microns.

6. A security document according to any of claims 2 to 5, **characterized in that** the security element (2) is present in the form of a thread.

7. A security document according to any of claims 2 to 5, **characterized in that** the security element (2) is present in the form of planchets or mottling fibers.

8. A security document according to any of claims 1 to 7, **characterized in that** the security element has information (6) in a positive or negative form.

9. A security document according to any of claims 1 to 8, **characterized in that** a metal layer (7, 5) is located above and/or below the magnetic coating.

10. A security document according to claim 9, **characterized in that** the metal layer (7, 5) is aluminum or a copper alloy.

11. A security element (2) provided at least partly with a magnetic material (4) for automatic authenticity testing of a document (1), **characterized in that** the magnetic material (4) has a coercivity of from 10 to 250 Oe and a remanence of more than 100 nWb/m.

12. A method for producing a security element (2) consisting of a foil (3) with a magnetic coating (4), **characterized in that**
- a magnetizable material is applied or incorporated at least partly on a substrate (3) so as to produce a magnetizable layer (4) having a coercivity of from 10 to 250 Oe and a remanence of more than 100 nWb/m,
- the substrate (3) with the applied layer (4) is cut into security elements (2).

13. A method according to claim 12, **characterized in that** the magnetizable material (4) is first applied to a carrier and incorporated with said carrier (3) in or on the substrate (3).

14. A method according to claim 12 or 13, **characterized in that** the magnetizable material (4) used is iron, nickel or a magnetic alloy.

15. A method according to any of claims 12 to 14, **characterized in that** the magnetizable material (4) is applied in a thickness of from 0.05 to 1 microns.

16. A method according to any of claims 12 to 15, **characterized in that** the magnetizable material (4) is applied by vapor-depositing or printing.

17. A method according to any of claims 12 to 16, **characterized in that** the magnetizable material (4) is applied by applying a plurality of single layers.

18. A method according to claim 12 to 15, **characterized in that** the magnetizable material (4) is applied by applying magnetic particles whose coercivity was fixed at from 10 to 250 Oe in a preceding operation.

19. A method according to claim 12 to 15, **characterized in that** the magnetizable material (4) is applied by applying a single layer.

20. A method according to claim 12 to 19, **characterized in that** a metal layer (7, 5) is applied above and/or below the magnetic coating (4).

21. A method according to claim 12, **characterized in that** the magnetizable material (4) is applied by resistance-heated evaporation, anodic arc evaporation or electron beam evaporation.

22. A method according to any of claims 13 to 21, **characterized in that** plaintext information (6) is incorporated by locally removing one of the layers (4, 5, 7) on the carrier (3) after the magnetic layer (4) is applied.

23. A method according to claim 13, **characterized in that** the magnetic coating (4) is applied in the form of plaintext information, e.g. by printing.

24. A method according to claim 20, **characterized in that** a layer of colored lacquer is applied over the metal layer (5, 7).

25. A method for producing a security document, in particular bank note (1), identity card or the like, having a security element (2) consisting of a foil (3) with a magnetic coating (4), **characterized in that**
- a magnetizable material is applied or incorporated at least partly on a substrate (3) so as to produce a magnetizable layer (4) having a coercivity of from 10 to 250 Oe and a remanence of more than 100 nWb/m,
- the substrate (3) with the applied layer (4) is cut into security elements (2), and
- the security element (2) is applied to or incorporated in the security document.

## Revendications

1. Document de sécurité, en particulier billet de banque (1), carte d'identité ou analogues, avec un élément de sécurité (2) qui est muni, pour la vérification automatique de l'authenticité du document, au moins partiellement, d'un matériau (4) magnétique, **caractérisé en ce que** le matériau (4) magnétique présente une coercitivité de 10 à 250 Oe et une rémanence supérieure à 100 nWb/m.

2. Document de sécurité selon la revendication 1, **caractérisé en ce que** le matériau magnétique (4) se présente sur un support (3), placé dans le document de sécurité.

3. Document de sécurité selon l'une des revendications 1 ou 2, **caractérisé en ce que** le matériau magnétique (4) est formé de fer, de nickel ou d'un alliage magnétique.

4. Document de sécurité selon l'une des revendications 2 à 3, **caractérisé en ce que** la couche (4) magnétisable est formée d'au moins deux couches individuelles.

5. Document de sécurité selon l'une des revendications 1 à 3, **caractérisé en ce que** le matériau magnétique (4) se présente sous une épaisseur de 0,05 à 1 µm.

6. Document de sécurité selon l'une des revendications 2 à 5, **caractérisé en ce que** l'élément de sécurité (2) se présente sous la forme d'un fil.

7. Document de sécurité selon l'une des revendications 2 à 5, **caractérisé en ce que** l'élément de sécurité (2) se présente sous la forme de planchettes ou bien de fibres mélangées.

8. Document de sécurité selon l'une des revendications 1 à 7, **caractérisé en ce que** l'élément de sécurité présente des informations (6) sous forme positive ou négative.

9. Document de sécurité selon l'une des revendications 1 à 8, **caractérisé en ce qu'**une couche métallique (7 ou 5) est placée sur et/ou sous le revêtement magnétique.

10. Document de sécurité selon la revendication 9, **caractérisé en ce que** la couche métallique (7, 5) est en aluminium ou en alliage de Cu.

11. Elément de sécurité (2), muni au moins partiellement d'un matériau (4) magnétique, pour effectuer le contrôle automatique d'authenticité d'un document (1), **caractérisé en ce que** le matériau (4) magnétique présente une coercitivité de 10 à 250 Oe et une rémanence supérieure à 100 nWb/m.

12. Procédé de fabrication d'un élément de sécurité (2), qui se compose d'une feuille (3) munie d'un revêtement (4) magnétique, **caractérisé en ce que** :
- on applique ou on introduit au moins partiellement sur un substrat (3) un matériau magnétisable, de manière à produire une couche (4) magnétisable, présentant une coercitivité de 10 à 250 Oe et une rémanence supérieure à 100 nWb/m,
- le substrat (3), avec la couche (4) appliquée, est coupé pour produire des éléments de sécurité (2).

13. Procédé selon la revendication 12, **caractérisé en ce que** le matériau (4) magnétisable est appliqué d'abord sur un support et est introduit, conjointement avec ce support, dans ou sur le substrat (3).

14. Procédé selon l'une des revendications 12 ou 13, **caractérisé en ce qu'**on utilise comme matériau (4) magnétisable du fer, du nickel ou un alliage magnétique.

15. Procédé selon l'une des revendications 12 à 14, **caractérisé en ce que** le matériau (4) magnétisable est appliqué en une épaisseur de 0,05 à 1 µm.

16. Procédé selon l'une des revendications 12 à 15, **caractérisé en ce que** le matériau (4) magnétisable est appliqué par un procédé de métallisation sous vide ou un procédé d'impression.

17. Procédé selon l'une des revendications 12 à 16, **caractérisé en ce que** le matériau (4) magnétisable est appliqué par application de plusieurs couches individuelles.

18. Procédé selon les revendications 12 à 15, **caractérisé en ce que** le matériau (4) magnétisable est obtenu par application de particules magnétiques dont la coercitivité a été fixée dans une plage de 10 à 250 Oe lors d'une phase opératoire précédente.

19. Procédé selon les revendications 12 à 15, **caractérisé en ce que** le matériau (4) magnétisable est appliqué par adjonction d'une couche individuelle.

20. Procédé selon les revendications 12 à 19, **caractérisé en ce qu'**une couche métallique (7 ou 5) est appliquée sur et/ou sous le revêtement (4) magnétique.

21. Procédé selon la revendication 12, **caractérisé en ce que** l'application du matériau (4) magnétique s'effectue par vaporisation, avec chauffage par résistance, vaporisation par arc électrique anodique ou bien vaporisation par rayonnement électronique.

22. Procédé selon l'une des revendications 13 à 21, **caractérisé en ce que**, après application de la couche (4) magnétique, on introduit sur le support (3) une information (6) en texte clair, par élimination locale d'une des couches (4, 5, 7).

23. Procédé selon la revendication 13, **caractérisé en ce que** le revêtement (4) magnétique est appliqué sous la forme d'une information en texte clair, par exemple par impression.

24. Procédé selon la revendications 20, **caractérisé en ce que** l'on applique une couche de vernis coloré sur la couche métallique (5, 7).

25. Procédé de fabrication d'un document de sécurité, en particulier un billet de banque (1), une carte d'identité ou analogues, avec un élément de sécurité (2) qui est formé d'une feuille (3) avec un revêtement (4) magnétique, **caractérisé en ce que**,
- sur un substrat (3), est appliqué ou est introduit, au moins partiellement, un matériau magnétisable, **en ce qu'**est produit une couche (4) magnétisable, qui présente une coercitivité de 10 à 250 Oe et une rémanence supérieure à 100 nWb/m,
- le substrat (3), avec la couche appliquée, est découpé en éléments de sécurité (2),
- l'élément de sécurité (2) est appliqué ou introduit sur ou dans le document de sécurité.
